# FASCICULE DE BREVET EUROPEEN

(11) **EP 3 198 211 B1**
(45) Date de publication et mention de la délivrance du brevet: **12.12.2018**
(21) Numéro de dépôt: 15766878.1
(22) Date de dépôt: 23.09.2015
(51) Int. Cl.: F28F 9/02

(54) **ECHANGEUR DE CHALEUR**
WÄRMETAUSCHER
HEAT EXCHANGER

(30) Priorité: 23.09.2014 FR 1458942
(43) Date de publication de la demande: 02.08.2017
(73) Titulaire: Valeo Systemes Thermiques, 78320 Le Mesnil-Saint-Denis Cedex (FR)
(72) Inventeur: DEVEDEUX, Sébastien, F-78000 Versailles (FR); ODILLARD, Laurent, F-72390 Le Luart (FR); FERLAY, Benjamin, F-78720 Cernay La Ville (FR)
(74) Mandataire: Neuviale, Bertrand
(86) Numéro de dépôt international: PCT/EP2015/071888
(87) Numéro de publication internationale: WO 2016/046270

(56) Documents cités:
- FR-A1- 2 422 921
- US-A- 5 899 267

## Description

L'invention se rapporte au domaine des échangeurs de chaleur et plus particulièrement de la fixation entre un faisceau d'échange de chaleur et une boite d'entrée ou de sortie d'un fluide caloporteur. Un échangeur selon le préambule de la revendication 1 est connu par exemple du document FR 2 422 921.

Un échangeur de chaleur, comme par exemple un refroidisseur d'air de suralimentation, comporte généralement un faisceau d'échange de chaleur comprenant des tubes à l'intérieur desquels circule un premier fluide caloporteur. L'échangeur de chaleur comprend également des boites d'entrée et de sortie d'un second fluide caloporteur, ici l'air de suralimentation en provenance d'un turbocompresseur. Les boites d'entrée et de sortie sont fixées au faisceau d'échange de chaleur de sorte que le second fluide caloporteur circule entre les tubes et puisse échanger de l'énergie calorifique avec le premier fluide caloporteur.

Lors du procédé de fabrication de l'échangeur de chaleur, les boites sont généralement fixées au faisceau d'échange de chaleur au moyen d'un collecteur. Ce collecteur peut par exemple être une lamelle métallique sur la périphérie du faisceau d'échange de chaleur comprenant des pattes de sertissage qui sont rabattues par des outils de sertissage sur la boite afin de la sertir.

Néanmoins, avec le temps et du fait des vibrations, ces pattes de sertissage peuvent subir des contraintes entrainant la formation de fissures à leur base. Ces fissures peuvent à terme conduire à la rupture de la patte de sertissage et donc à l'affaiblissement de la fixation de la boite sur le faisceau d'échange de chaleur.

Un des buts de la présente invention est donc de remédier au moins partiellement aux inconvénients de l'art antérieur et de fournir un échangeur de chaleur dont la fixation entre une boite d'entrée ou de sortie de second fluide et un faisceau d'échange de chaleur est améliorée.

La présente invention concerne donc un échangeur de chaleur comportant :
- un faisceau d'échange de chaleur dans lequel circule un premier fluide caloporteur,
- au moins une boite d'entrée ou de sortie d'un second fluide caloporteur, ladite boite comportant une zone d'appui et au moins un épaulement orienté vers l'extérieur de ladite boite au niveau de la zone d'appui,
- au moins un collecteur disposé sur la périphérie du faisceau d'échange de chaleur et comportant :
   o une base sur laquelle est destinée à reposer la zone d'appui de la boite,
   o une paroi latérale dont au moins deux portions sont rabattues sur l'épaulement de sorte à fixer la boite par sertissage contre le faisceau d'échange de chaleur,
la paroi latérale suivant le contour d'au moins un coin d'angle du faisceau d'échange de chaleur, ladite paroi latérale comprenant, de part et d'autre du coin d'angle, une portion rabattue et comprenant au niveau dudit coin d'angle une portion non rabattue, les portions rabattues étant reliées de façon continue à la portion non rabattue, caractérisé en ce que les portions rabattues sont reliées de façon continue à la portion non rabattue par une portion en torsion.

Le fait que la paroi latérale suive le contour des coins d'angle permet de limiter les risques de rupture au niveau de la portion rabattue. En effet, cette conformation empêche la concentration des contraintes, par exemple du fait des vibrations, et les répartie sur toute la longueur de la paroi latérale.

Selon un autre aspect de l'invention, l'amincissement de l'épaisseur de la paroi latérale au niveau des portions en torsion est inférieur ou égal à 20%.

Selon un autre aspect de l'invention, la boite est sertie par le collecteur sur au moins un quart de sa longueur entre deux coins d'angle du faisceau d'échange de chaleur.

Selon un autre aspect de l'invention, la paroi latérale est continue sur toute la périphérie de l'échangeur de chaleur.

Selon un autre aspect de l'invention, un joint d'étanchéité est disposé entre la zone d'appui de la boite et la base du dispositif de fixation.

Selon un autre aspect de l'invention, le joint d'étanchéité est placé dans une gorge au sein de la base du dispositif de fixation.

Selon un autre aspect de l'invention, la boite comporte, au niveau d'au moins un coin d'angle du faisceau d'échange de chaleur, une butée venant s'appuyer contre la tranche de la portion non rabattue et un pied perpendiculaire à ladite butée, ledit pied venant comprimer le joint d'étanchéité.

Selon un autre aspect de l'invention, le collecteur vient de matière avec le faisceau d'échange de chaleur.

Selon un autre aspect de l'invention, le collecteur est un élément fixé sur la périphérie du faisceau d'échange de chaleur.

Les caractéristiques et avantages de l'invention apparaîtront plus clairement à la lecture de la description suivante, donnée à titre d'exemple illustratif et non limitatif, et des dessins annexés parmi lesquels :
- la figure 1 montre une représentation schématique en perspective d'un échangeur de chaleur,
- la figure 2 montre une représentation schématique en coupe d'une zone de fixation d'une boite sur un faisceau d'échange de chaleur après fixation,
- la figure 3 montre une représentation schématique en perspective d'un collecteur au niveau d'un angle de l'échangeur de chaleur,
- la figure 4 montre une représentation schématique en perspective d'un angle de l'échangeur de chaleur selon un mode de réalisation particulier,
- la figure 5 montre une représentation schématique en coupe partielle d'un angle de l'échangeur de chaleur selon le mode de réalisation particulier de la figure 4,

Sur les différentes figures, les éléments identiques portent les mêmes numéros de référence.

Comme l'illustre la figure 1 montrant une représentation schématique en perspective d'un échangeur de chaleur 1, ici un refroidisseur d'air de suralimentation, ce dernier comporte :
- un faisceau d'échange de chaleur 3 comprenant des tubes ou un assemblage de plaques (non visibles) dans lequel circule un premier fluide caloporteur entre un conduit d'entrée 3a et un conduit de sortie 3b dudit premier fluide caloporteur,
- au moins une boite d'entrée 5a ou de sortie 5b d'un second fluide caloporteur, et
- au moins un collecteur 7 de la boite 5a, 5b sur le faisceau d'échange de chaleur 3.

Le faisceau d'échange de chaleur 3 a généralement une forme parallélipédique, un premier collecteur 7 suivant la périphérie d'une face dudit faisceau d'échange de chaleur 3 et un second collecteur 7 suivant la périphérie de la face opposée.

Le collecteur 7 peut venir de matière avec le faisceau d'échange de chaleur 3 ou bien il peut être un élément fixé sur la périphérie du faisceau de chaleur 3, par exemple par brasage.

Comme le montre plus en détail la figure 2, le collecteur 7 comporte une base 71 sur laquelle est destinée à reposer une zone d'appui 57 de la boite 5a, 5b. La boite 5a, 5b comporte quant à elle au moins un épaulement 51 orienté vers l'extérieur de ladite boite 5a, 5b. Cet épaulement 51 est disposé au niveau de sa zone d'appui 57.

Le collecteur 7 comporte également une paroi latérale 75 qui est rabattue sur l'épaulement 51 afin de fixer la boite 5a, 5b par sertissage. Pour que la fixation soit effective, l'échangeur de chaleur 1 comporte au moins deux portion rabattues 77 sur l'épaulement 51, de préférence sur des côtés opposés d'une même face.

Dans l'exemple montré à la figure 1, une portion rabattue 77 continue est présente sur chaque coté de l'échangeur de chaleur 1.

Afin d'assurer l'étanchéité de la fixation des boites 5a, 5b contre le faisceau d'échange de chaleur 3, un joint d'étanchéité 9 peut être placé entre la zone d'appui 57 de la boite 5a, 5b et la base 71 du collecteur 7. Lorsque la boite 5a, 5b est fixée, le joint d'étanchéité 9 est comprimé entre la zone d'appui 57 et la base 71 comme cela est illustré à la figure 2. Le joint d'étanchéité 9 peut notamment être disposé dans une gorge au sein de la base 71 du collecteur 7. Il est néanmoins tout à fait possible d'imaginer que le joint d'étanchéité 9 puisse être intégré directement à la zone d'appui 57.

La paroi latérale 75 du collecteur 7 suit en continu le contour d'un angle du faisceau d'échange de chaleur 7. Ce suivi d'un angle par la paroi latérale 75 est illustrée plus en détail sur la figure 3. Au niveau de d'un coin d'angle, la paroi latérale 75 comprend, de part et d'autre du coin d'angle du faisceau d'échange de chaleur 3, une portion rabattue 77 et, au niveau du coin d'angle du faisceau d'échange de chaleur 3, une portion non rabattue 79. Les portions rabattues 77 sont reliées de façon continue à la portion non rabattue 79 par une portion en torsion 78 de la paroi latérale 75.

Le fait que la paroi latérale suive le contour des coins d'angle permet de limiter les risques de rupture au niveau de la portion rabattue 77. En effet, cette conformation empêche la concentration des contraintes, par exemple du fait des vibrations, et les répartie sur toute la longueur de la paroi latérale 75.

Comme le montre la figure 1, il est avantageux que la paroi latérale 75 du collecteur 7 suive le contour de tout les coins d'angle d'une même face du faisceau d'échange de chaleur 3

Afin de conserver une résistance suffisante aux contraintes, l'amincissement de l'épaisseur de la paroi latérale 75 du collecteur 7 au niveau des portions en torsions 78 est de préférence inférieur ou égal à 20%.

Afin de contrôler cet amincissement, la conformation et la géométrie de la paroi latérale 75 au niveau des coins d'angle du faisceau d'échange de chaleur 3 peut être définie selon différents paramètres et selon la formule suivante : $L = P \times \left(a 1 \times H + b 1\right) + \left(a 2 \times H + b 2\right)$

L correspond à la longueur entre la paroi non rabattue 79 et la portion rabattue 77 dans l'axe de pliage de la portion 77.

P correspond à la profondeur de sertissage, c'est-à-dire la distance entre l'intérieur de la paroi 79 et l'extrémité de la portion rabattue 77, dans la direction de sertissage de la portion rabattue 77.

H correspond à la hauteur de la portion non rabattue 79, c'est-à-dire la distance entre le plan formé par l'épaulement 51 et le sommet de la portion non rabattue 79.

Les valeurs a1, a2, b1 et b2 sont des constantes obtenues par des essais et test en fonction de différents amincissements de l'épaisseur du collecteur 7. Ces constantes sont indiquées dans le tableau suivant :

| Amincissement % | a1 | b1 | a2 | b2 |
|---|---|---|---|---|
| 3.3 | -0.36 | 3.89 | 4.02 | -4.40 |
| 6.7 | -0.25 | 2.68 | 2.77 | -3.03 |
| 10.0 | -0.20 | 2.13 | 2.20 | -2.41 |
| 13.3 | -0.17 | 1.79 | 1.85 | -2.03 |
| 16.7 | -0.14 | 1.55 | 1.61 | -1.76 |
| 20.0 | -0.13 | 1.37 | 1.42 | -1.56 |
| 23.3 | -0.11 | 1.23 | 1.27 | -1.39 |
| 26.7 | -0.10 | 1.11 | 1.15 | -1.26 |
| 30.0 | -0.09 | 1.01 | 1.04 | -1.14 |
| 33.3 | -0.08 | 0.92 | 0.95 | -1.04 |

Afin que la fixation de la boite 5a, 5b soit la plus efficace et solide possible, cette dernière est sertie par le collecteur 7 sur au moins un quart de sa longueur entre deux coins d'angle du faisceau d'échange de chaleur 3.

Dans le mode de réalisation présenté à la figure 1, le collecteur 7 comporte une paroi latérale 75 continue sur toute la périphérie de l'échangeur de chaleur 1. Ainsi, le collecteur 7 ne comporte pas de pattes de sertissage et présente à la place des portions rabattues 79 sur chaque cotés de l'échangeur de chaleur 1, les portions rabattues 79 reliant les portions en torsions 79 aux angles. De ce fait, le collecteur 7 est plus résistant aux contraintes, par exemple liées aux vibrations, car ces dernières sont réparties sur toute la longueur des côtés de l'échangeur de chaleur 1 et sur toute la longueur de la paroi latérale 75.

Comme illustré sur les figures 4 et 5, la boite 5a, 5b peut comporter, au niveau d'au moins un coin d'angle du faisceau d'échange de chaleur 3, une butée 50 venant s'appuyer contre la tranche de la portion non rabattue 79 à un coin d'angle de l'échangeur de chaleur 1. La boite 5a, 5b peut également comporter un pied 52 perpendiculaire à ladite butée 50. Lors de la mise en place de la boite 5a, 5b sur le faisceau d'échange de chaleur 3, la butée 20 vient en contact de la tranche de la portion non rabattue 79 et le pied 52 vient comprimer le joint d'étanchéité 9. La longueur du pied 52 détermine la compression du joint d'étanchéité 9 sur le pourtour dudit échangeur thermique 1.

Ainsi, on voit bien que l'échangeur de chaleur 1 selon la présente invention permet du fait de la conformation particulière du collecteur 7, notamment au niveau des coins d'angle, une meilleure résistance aux contraintes et de ce fait une meilleure durabilité de la fixation entre le faisceau d'échange de chaleur 3 et la boite 5a, 5b.

## Revendications

1. Echangeur de chaleur (1) comportant :
- un faisceau d'échange de chaleur (3) dans lequel circule un premier fluide caloporteur,
- au moins une boite d'entrée (5a) ou de sortie (5b) d'un second fluide caloporteur, ladite boite (5a, 5b) comportant une zone d'appui (57) et au moins un épaulement (51) orienté vers l'extérieur de ladite boite (5a, 5b) au niveau de la zone d'appui (57),
- au moins un collecteur (7) disposé sur la périphérie du faisceau d'échange de chaleur (3) et comportant :
o une base (71) sur laquelle est destinée à reposer la zone d'appui (57) de la boite (5a, 5b),
o une paroi latérale (75) dont au moins deux portions (77) sont rabattues sur l'épaulement (51) de sorte à fixer la boite (5a, 5b) par sertissage contre le faisceau d'échange de chaleur (3),
la paroi latérale (75) suivant le contour d'au moins un coin d'angle du faisceau d'échange de chaleur (7), ladite paroi latérale (75) comprenant, de part et d'autre du coin d'angle, une portion rabattue (77) et comprenant au niveau dudit coin d'angle une portion non rabattue (79), les portions rabattues (77) étant reliées de façon continue à la portion non rabattue (79), **caractérisé en ce que** les portions rabattues (77) sont reliées de façon continue à la portion non rabattue (79) par une portion en torsion (78).

2. Echangeur de chaleur (1) selon la revendication précédente, **caractérisé en ce que** l'amincissement de l'épaisseur de la paroi latérale (75) au niveau des portions en torsion (78) est inférieur ou égal à 20%.

3. Echangeur de chaleur (1) selon l'une des revendications précédentes, **caractérisé en ce que** la boite (5a, 5b) est sertie par le collecteur (7) sur au moins un quart de sa longueur entre deux coins d'angle du faisceau d'échange de chaleur (3).

4. Echangeur de chaleur (1) selon l'une des revendications précédentes, **caractérisé en ce que** la paroi latérale (75) est continue sur toute la périphérie de l'échangeur de chaleur (1).

5. Echangeur de chaleur (1) selon l'une des revendications précédentes, **caractérisé en ce qu'**un joint d'étanchéité (9) est disposé entre la zone d'appui (57) de la boite (5a, 5b) et la base (71) du dispositif de fixation (7).

6. Echangeur de chaleur (1) selon la revendication précédente, **caractérisé en ce que** le joint d'étanchéité (9) est placé dans une gorge au sein de la base (71) du dispositif de fixation (7).

7. Echangeur de chaleur (1) selon l'une des revendications 5 ou 6, **caractérisé en ce que** la boite (5a, 5b) comporte, au niveau d'au moins un coin d'angle du faisceau d'échange de chaleur (3), une butée (50) venant s'appuyer contre la tranche de la portion non rabattue (79) et un pied (52) perpendiculaire à ladite butée (50), ledit pied (52) venant comprimer le joint d'étanchéité (9).

8. Echangeur de chaleur (1) selon l'une des revendications précédentes, **caractérisé en ce que** le collecteur (7) vient de matière avec le faisceau d'échange de chaleur (3).

9. Echangeur de chaleur (1) selon l'une des revendications 1 à 7, **caractérisé en ce que** le collecteur (7) est un élément fixé sur la périphérie du faisceau d'échange de chaleur (3).

## Patentansprüche

1. Wärmetauscher (1), umfassend:
- ein Wärmetauscherbündel (3), in dem ein erstes Wärmeträgerfluid zirkuliert,
- mindestens ein Eingangs-(5a) oder Ausgangsgehäuse (5b) eines zweiten Wärmeträgerfluids, wobei das Gehäuse (5a, 5b) eine Auflagezone (57) und mindestens einen Absatz (51), der nach außen zum Gehäuse (5a, 5b) im Bereich der Auflagezone (57) gerichtet ist, umfasst,
- mindestens einen Kollektor (7), der an der Peripherie des Wärmetauscherbündels (3) angeordnet ist und umfasst:
* eine Basis (71), auf der die Auflagezone (57) des Gehäuses (5a, 5b) liegen soll,
* eine Seitenwand (75), von der mindestens zwei Abschnitte (77) auf den Absatz (51) umgelegt sind, um das Gehäuse (5a, 5b) durch Klemmen gegen das Wärmetauscherbündel (3) zu befestigen,
wobei die Seitenwand (75) der Kontur mindestens einer Innenecke des Wärmetauscherbündels (7) folgt, wobei die Seitenwand (75) beiderseits der Innenecke einen umgelegten Abschnitt (77) umfasst und im Bereich der Innenecke einen nicht umgelegten Abschnitt (79) umfasst, wobei die umgelegten Abschnitte (77) durchgehend mit dem nicht umgelegten Abschnitten (79) verbunden sind, **dadurch gekennzeichnet, dass** die umgelegten Abschnitte (77) durchgehend mit dem nicht umgelegten Abschnitt (79) durch einen Torsionsabschnitt (78) verbunden sind.

2. Wärmetauscher (1) nach dem vorhergehenden Anspruch, **dadurch gekennzeichnet, dass** die Verringerung der Dicke der Seitenwand (75) im Bereich der Torsionsabschnitte (78) kleiner oder gleich 20 % ist.

3. Wärmetauscher (1) nach einem der vorhergehenden Ansprüche, **dadurch gekennzeichnet, dass** das Gehäuse (5a, 5b) vom Kollektor (7) auf mindestens einem Viertel seiner Länge zwischen zwei Innenecken des Wärmetauscherbündels (3) eingeklemmt ist.

4. Wärmetauscher (1) nach einem der vorhergehenden Ansprüche, **dadurch gekennzeichnet, dass** die Seitenwand (75) an der gesamten Peripherie des Wärmetauschers (1) durchgehend ist.

5. Wärmetauscher (1) nach einem der vorhergehenden Ansprüche, **dadurch gekennzeichnet, dass** eine Dichtung (9) zwischen der Auflagezone (57) des Gehäuses (5a, 5b) und der Basis (71) der Befestigungsvorrichtung (7) angeordnet ist.

6. Wärmetauscher (1) nach dem vorhergehenden Anspruch, **dadurch gekennzeichnet, dass** die Dichtung (9) in einer Rille in der Basis (71) der Befestigungsvorrichtung (7) angeordnet ist.

7. Wärmetauscher (1) nach einem der Ansprüche 5 oder 6, **dadurch gekennzeichnet, dass** das Gehäuse (5a, 5b) im Bereich mindestens einer Innenecke des Wärmetauscherbündels (3) einen Anschlag (50) umfasst, der sich gegen den Teil des nicht umgelegten Abschnitts (79) stützt, und einen Fuß (52) senkrecht auf den Anschlag (50) umfasst, wobei der Fuß (52) die Dichtung (9) zusammendrückt.

8. Wärmetauscher (1) nach einem der vorhergehenden Ansprüche, **dadurch gekennzeichnet, dass** der Kollektor (7) mit dem Wärmetauscherbündel (3) aus einem Stück ist.

9. Wärmetauscher (1) nach einem der Ansprüche 1 bis 7, **dadurch gekennzeichnet, dass** der Kollektor (7) ein Element ist, das an der Peripherie des Wärmetauscherbündels (3) befestigt ist.

## Claims

1. Heat exchanger (1) comprising:
- a heat exchange core (3) in which a first heat-transfer fluid circulates,
- at least one inlet box (5a) or outlet box (5b) of a second heat-transfer fluid, said box (5a, 5b) comprising a bearing zone (57) and at least one shoulder (51) oriented towards the exterior of said box (5a, 5b) at the bearing zone (57),
- at least one manifold (7) arranged on the periphery of the heat exchange core (3) and comprising:
o a base (71) on which the bearing zone (57) of the box (5a, 5b) is intended to rest,
o a lateral wall (75), at least two portions (77) of which are folded over the shoulder (51) so as to fix the box (5a, 5b) by crimping against the heat exchange core (3),
the lateral wall (75) following the contour of at least one angle corner of the heat exchange core (7), said lateral wall (75) comprising, on either side of the angle corner, a folded-over portion (77) and comprising, at said angle corner, a non-folded-over portion (79), the folded-over portions (77) being connected continuously to the non-folded-over portion (79), **characterized in that** the folded-over portions (77) are connected continuously to the non-folded-over portion (79) by a twisted portion (78).

2. Heat exchanger (1) according to the preceding claim, **characterized in that** the thinning of the width of the lateral wall (75) at the twisted portions (78) is less than or equal to 20%.

3. Heat exchanger (1) according to one of the preceding claims, **characterized in that** the box (5a, 5b) is crimped by the manifold (7) over at least a quarter of length thereof, between two angle corners of the heat exchange core (3).

4. Heat exchanger (1) according to one of the preceding claims, **characterized in that** the lateral wall (75) is continuous over the entire periphery of the heat exchanger (1).

5. Heat exchanger (1) according to one of the preceding claims, **characterized in that** the leaktight seal (9) is arranged between the bearing zone (57) of the box (5a, 5b) and the base (71) of the fixing device (7).

6. Heat exchanger (1) according to the preceding claim, **characterized in that** the leaktight seal (9) is placed in a groove within the base (71) of the fixing device (7) .

7. Heat exchanger (1) according to one of Claims 5 or 6, **characterized in that** the box (5a, 5b) comprises, at at least one angle corner of the heat exchange core (3), a stop (50) bearing against the section of the non-folded-over portion (79) and a foot (52) perpendicular to said stop (50), said foot (52) compressing the leaktight seal (9) .

8. Heat exchanger (1) according to one of the preceding claims, **characterized in that** the manifold (7) is made as a single component with the heat exchange core (3).

9. Heat exchanger (1) according to one of Claims 1 to 7, **characterized in that** the manifold (7) is an element fixed on the periphery of the heat exchange core (3).
